# EUROPÄISCHE PATENTSCHRIFT

(11) **EP 1 688 700 B1**
(45) Veröffentlichungstag und Bekanntmachung des Hinweises auf die Patenterteilung: **01.10.2008**
(21) Anmeldenummer: 06002122.7
(22) Anmeldetag: 02.02.2006
(51) Int. Cl.: F42B 7/08

(54) **Zwischenmittel für ein Flintenlaufgeschoss oder eine Schrotladung**
Intermediate part for a shotgun slug or ball.
Pièce intermédiaire pour balle ou grenaille de fusil.

(30) Priorität: 03.02.2005 DE 102005005219
(43) Veröffentlichungstag der Anmeldung: 09.08.2006
(73) Patentinhaber: WILHELM BRENNEKE GmbH & Co. KG, D-30851 Langenhagen (DE)
(72) Erfinder: Wilhelm, Ralph, 30519 Hannover (DE); Griem, Michael, 30890 Barsinghausen (DE)
(74) Vertreter: Seewald, Jürgen

(56) Entgegenhaltungen:
- FR-A- 2 149 019
- US-A- 2 773 451
- US-A- 3 022 734
- US-A1- 2004 099 172

## Beschreibung

Die vorliegende Erfindung betrifft ein Zwischenmittel für ein Flintentaufgeschoss oder eine Schrotladung gemäß dem Oberbegriff des Anspruchs 1.

Zwischenmittel sind in einer Patrone zwischen einer Treibladung und einem Flintenlaufgeschoss bzw. einem eine Schrotladung enthaltenen Becher angeordnet und haben daher ihren Namen. Es ist natürlich auch möglich, Flintenlaufgeschosse oder Schrotladungen ohne derartige Zwischenmittel abzufeuern. Jedoch hat es sich gezeigt, dass ihre Verwendung eine deutlich besseres Schießergebnis bringt, was darauf zurückzuführen ist, dass eine bessere Abdichtung zum Lauf und ein besserer Antrieb der Ladung durch eine gleichmäßige Übertragung des Gasdrucks der gezündeten Treibladung erreicht wird. Bei Flintenlaufgeschossen ist darüber hinaus ein exakterer Mündungsabgang des Geschosses zu verzeichnen. Die Zwischenmittel der hier relevanten Art werden in der Fachwelt aufgrund ihrer Querschnittsform auch als H-Scheiben bezeichnet.

Die DE 101 56 315 A1, welche die Grundlage für den Oberbegriff des Anspruchs 1 bildet, offenbart ein Zwischenmittel, das zwischen Treib- und Schrotladung in einer Schrotpatrone angeordnet und in einem Ausführungsbeispiel als H-Scheibe ausgeführt ist. Die beidseitig abragenden Stege bilden einen Ringflansch, der sich zu seinen freien Enden hin verjüngt, wodurch die Stege als Dichtlippen wirken, die sich nach Zündung der Ladung aufgrund des Gasdrucks dichtend an die Hülsenwandung anschmiegen. Die Übertragung des Gasdrucks erfolgt bei dieser H-Scheibe über den an der Unterseite eines Schrotbechers anliegenden umlaufenden Rand des dem Schrotbecher zugewandten Steges sowie über einen Zentralbereich der H-Scheibe. In diesem Zentralbereich steigt die Wandstärke der H-Scheibe auf die Höhe der Stege an, so dass die H-Scheibe vor Schussentwicklung auch in ihrem Zentralbereich an der Unterseite des Schrotbechers anliegt. Damit wird eine gleichmäßige Übertragung des Gasdrucks auf die Schrotladung erreicht.

Alle auf dem Markt befindlichen H-Scheiben entsprechen in ihrem Aufbau im wesentlichen der H-Scheibe gemäß der DE 101 56 315 A1, d.h., im laborierten Zustand liegen sie mit einem umlaufenden Rand des Ringflansches und im Zentralbereich an der Unterseite eines Flintenlaufgeschosses oder eines Schrotbechers an. Dabei ist der Zentralbereich bei einigen Ausführungen als Hohlzylinderabschnitt ausgeführt, wie aus Fig. 1 hervorgeht. Dieser Hohlzylinderabschnitt kann dabei auch, je nach seiner Wandstärke, durch radiale Rippen verstärkt sein, wie in Fig. 1 mit Strichlinien angedeutet ist.

In der US 2,773,451 ist ebenfalls ein Zwischenmittel in Form einer H-Scheibe offenbart. Diese hat eine gleichmäßige Wandstärke und von ihrem Umfang ragen beidseitig Stege ab, die über ihre Länge ebenfalls eine gleichmäßige Wandstärke aufweisen.

Flintenlaufgeschosse sind in verschiedenen Ausführungen auf dem Markt. Am wohl bekanntesten und am weitesten verbreitet sind die schon legendären Original Brenneke-Flintenlaufgeschosse. Diese besitzen einen Geschosskopf aus Blei und einen zwischen Scheiben aus Pappe oder Kunststoff angeordneten Filzpfropfen, der zusammen mit den Scheiben durch eine in der Mittelachse des Geschosses verlaufende Schraube mit dem Geschosskopf verbunden ist. In der Praxis hat sich gezeigt, dass beim Verschießen dieser Flintenlaufgeschosse unter Verwendung der aus dem Stand der Technik bekannten H-Scheiben als Zwischenmittel die Schusspräzision zu wünschen übrig lässt. Dies ist darauf zurückzuführen, dass sich nach Schussentwicklung der Kopf der den Filzpfropfen mit dem Geschosskopf verbindenden Schraube sich in die H-Scheibe einfrisst, so dass sich die H-Scheibe häufig nicht vom Geschoss trennt und in einer mehr oder weniger großen Schieflage mit diesem verbunden zum Ziel fliegt. Außerdem verlagert sich der Schwerpunkt nach hinten, wodurch das Geschoß zusätzlich instabil wird.

Aufgabe der vorliegenden Erfindung ist es, ein Zwischenmittel gattungsgemäßer Art zur Verfügung zu stellen, welches zumindest bei Flintenlaufgeschossen der oben beschriebenen Art die Schusspräzision wesentlich verbessert, ohne die Abdichtung des Gasdrucks zum Lauf zu beeinträchtigen.

Diese Aufgabe wird erfindungsgemäß mit einem Zwischenmittel gelöst, welches die Merkmale des Anspruchs 1 aufweist.

Es hat sich gezeigt, dass mit einem erfindungsgemäßen Zwischenmittel eine gleichmäßige Übertragung des Gasdrucks auf die Ladung erreicht wird. Diese Wirkung wird darauf zurückgeführt, dass die Scheibe aufgrund der Stärkereduzierung im Übergangsbereich zu den Stegen durch den Gasdruck nach Art einer Membran nach oben gegen die Ladung gedrückt wird, wodurch sich eine großflächige Anlage an diese ergibt. Dieser Effekt führt dazu, dass sich bei Flintenlaufgeschossen der hier relevanten Art der Kopf der Schraube nicht in das Zwischenmittel einfrisst, so dass sich dieses nach dem Verlassen des Laufes von dem Geschoss trennt. Dadurch wird die Zielgenauigkeit dieser Flintenlaufgeschosse gegenüber dem Stand der Technik wesentlich erhöht. Weiterhin wird durch die im Übergangsbereich umlaufende Nut die wirksame Länge des als Dichtlippe wirkenden Stegs erhöht, so dass sich trotz der Membranbewegung der Scheibe die Abdichtung zum Lauf hin nicht verschlechtert.

Es ist von Vorteil, wenn das Zwischenmittel sowohl axial- als auch radialsymmetrisch ausgeführt ist, weil dann bei der Laborierung eine Einbaurichtung des Zwischenmittels nicht beachtet werden muss, was die Montage vereinfacht.

Die Erfindung wird nachstehend anhand eines Ausführungsbeispiels, welches ein Flintenlaufgeschoss der oben beschriebenen Art betrifft, näher erläutert. In der dazugehörigen Zeichnung zeigt:
- Fig. 2: eine Seitenansicht eines Flintenlaufgeschosses mit Zwischenmittel in Einbaulage,
- Fig. 3: einen Schnitt A-A gemäß Fig. 2, und
- Fig. 4: eine Einzeldarstellung des Zwischenmittels im Schnitt gemäß Fig. 3 und demgegenüber in einem größerem Maßstab.

Die Fig. 2 und 3 zeigen ein Flintenlaufgeschoss 1 mit einem Zwischenmittel 2 in Form einer H-Scheibe, so wie diese beiden Bauteile in einer nicht dargestellten Patrone laboriert sind. Unterhalb des Zwischenmittels 2 ist in der Patrone die Treibladung angeordnet.

Das Flintenlaufgeschoss 1 besitzt einen Bleikopf 3 und ein leichteres Heckteil, bestehend aus einem zwischen zwei Kunststoffscheiben 4 angeordneten Filzpfropfen 5. Aufgrund dieser Masseverteilung wird das Flintenlaufgeschoss 1 nach dem Verlassen eines Flintenlaufes auf dem Flug nach dem Pfeilprinzip stabilisiert, da der Masseschwerpunkt vor dem Luftangriffspunkt liegt.

Der Bleikopf 3 hat eine im wesentlichen zylindrische Form und auf seiner vorderen Stirnfläche eine Spitze 6, die der Verbesserung des Luftwiderstandes dienen soll. Auf den Umfang verteilt sind schräggestellte Führungsrippen 7 angeordnet. Die Führungsrippen 7 ermöglichen einen Durchgang durch den Choke einer Flinte, da sie beim Passieren des Chokes aufgrund der Duktilität des legierten Bleies weggedrückt werden. Die Belastung des Chokes ist daher beim Verschießen von Flintenlaufgeschossen nicht größer als bei Bleischrot.

Die Verbindung zwischen dem Bleikopf 3 und dem Heckteil erfolgt über eine Schraube 8, die mittig durch die beiden Kunststoffscheiben 4 und den dazwischenliegenden Filzpfropfen 5 hindurchgesteckt und in eine mittige Sackbohrung 9 des Bleikopfes 3 selbstschneidend eingedreht ist. Der Kopf 8.1 der Schraube 8 ist versenkt und schließt bündig mit der Außenseite der hinteren Kunststoffscheibe 4 ab.

Das Zwischenmittel 2 ist einstückig als Spritzgussteil aus Polyethylen gefertigt. Es besteht aus einer Scheibe 10 mit einer Wandstärke a. Vom Rand der Scheibe 10 ragen Stege 11 nach oben und unten ab, die einen peripheren Ringflansch der Scheibe 10 bilden. Die Außenseiten 12 der Stege 11 liegen auf einer Umfangsfläche und sind parallel zur Mittelachse 13 des Zwischenmittels 2 ausgerichtet, die mit der Mittelachse 14 des Flintenlaufgeschosses 1 zusammenfällt. Die Innenseiten 15 der Stege 11 divergieren zum freien Ende hin, so dass die Stege 11 sich in bekannter Weise verjüngen, um die Funktion von Dichtlippen übernehmen zu können. Im Übergangsbereich zwischen den Stegen 11 und der Scheibe 10 ist deren Wandstärke durch eine auf ihrer Ober- und Unterseite umlaufende Nut 16 reduziert.

Im laborierten Zustand liegt die Stirnseite des oberen Steges 11 des Zwischenmittels 2 an der Unterseite der hinteren Kunststoffscheibe 4 an, wie aus der Schnittdarstellung gemäß Fig. 3 hervorgeht. Der gesamte übrige Bereich des Zwischenmittels 2 ist von der Unterseite der Kunststoffscheibe 4 beabstandet. Der nach Zündung der Treibladung sich aufbauende Gasdruck drückt die Scheibe 10 membranartig nach oben, so dass diese großflächig zur Anlage an die Unterseite der hinteren Kunststoffscheibe 4 gelangt. Dadurch wird der Gasdruck gleichmäßig auf das Flintenlaufgeschoss 1 übertragen und gleichzeitig ein Einfressen des Schraubenkopfes 8.1 in die Scheibe 10 vermieden.

In die Einzeldarstellung des Zwischenmittels 2 gemäß Fig. 4 sind Bemaßungen eingetragen, die einem Kaliber 12 des Flintenlaufgeschosses 1 entsprechen. Im einzelnen hat das Zwischenmittel 2 folgende Abmessungen:
a = 3,5 mm
b = 7,4 mm
c=2,3mm
d = ∅ 14,50 mm
e = ∅ 15,77 mm
f = ∅ 17,40 mm und
g = ∅ 18,40 mm.

## Patentansprüche

1. Zwischenmittel (2) für ein Flintenlaufgeschoss (1) oder eine Schrotladung, wobei das Zwischenmittel (2) eine Kunststoffscheibe ist, an deren Umfang einstückig mit ihr ausgebildet, beidseitig abragende Stege (11) vorgesehen sind, deren Außenseiten parallel zur Mittelachse der Scheibe verlaufen und deren Innenseiten zu den freien Enden hin divergieren, **dadurch gekennzeichnet, dass** die Scheibe (10) eine im wesentlichen gleichmäßige Wandstärke (a) aufweist, die in den Übergangsbereichen zu den Stegen (11) durch eine umlaufende Nut (16) reduziert ist.

2. Zwischenmittel nach Anspruch 1, **dadurch gekennzeichnet, dass** es sowohl axial- als auch radialsymmetrisch ausgebildet ist.

## Claims

1. Intermediate part (2) for a shotgun slug (1) or small shot charge, wherein the intermediate part (2) is a plastic disc, on the circumference of which provision is made for webs (11), formed as one piece with the disc and projecting from it on both sides, the outer sides of which run parallel to the mid-axis of the disc and the inner sides of which diverge to the free ends, **characterised in that** the disc (10) has an essentially uniform wall thickness (a), which in the transition areas to the webs (11) is reduced by a circumferential groove (16).

2. Intermediate part according to Claim 1, **characterised in that** it is designed as both axially symmetric and radially symmetric.

## Revendications

1. Pièce intermédiaire (2) destinée à une balle de carabine (1) ou une charge de plomb, la pièce intermédiaire (2) étant un disque en matière artificielle, sur la circonférence duquel sont prévues, de façon à ne former qu'une seule pièce avec le disque, des nervures (11) faisant saillie sur les deux côtés, dont les faces externes s'étendent parallèlement à l'axe médian du disque et dont les faces internes divergent envers les extrémités libres, **caractérisé en ce que** le disque (10) présente une épaisseur de paroi (a) essentiellement uniforme, qui est réduite par une rainure (16) périphérique dans les zones de transition vers les nervures (11).

2. Pièce intermédiaire suivant la revendication 1, **caractérisée en ce que** la pièce intermédiaire (2) est conçue aussi bien axialement symétrique que radialement symétrique.
